# FASCICULE DE BREVET EUROPEEN

(11) **EP 3 414 107 B1**
(45) Date de publication et mention de la délivrance du brevet: **21.06.2023**
(21) Numéro de dépôt: 17707644.5
(22) Date de dépôt: 08.02.2017
(51) Int. Cl.: B43K 29/02, B43L 19/00, B43K 21/02

(54) **PORTEMINE A BOUTON LATERAL ET DISTRIBUTION DE GOMME ET PROCEDE D'ASSEMBLAGE**
MECHANISCHER STIFT MIT SEITLICHEM KNOPF UND RADIERGUMMISPENDER UND VERFAHREN ZUR MONTAGE
MECHANICAL PENCIL WITH SIDE BUTTON AND ERASER DISPENSER AND METHOD OF ASSEMBLY

(30) Priorité: 11.02.2016 FR 1651101
(43) Date de publication de la demande: 19.12.2018
(73) Titulaire: Société BIC, 92110 Clichy (FR)
(72) Inventeur: ROLION, Franck, 95270 Asnieres sur Oise (FR); FAGU, Ludovic, 93190 LIVRAN GARGAN (FR)
(74) Mandataire: Cabinet Beau de Loménie
(86) Numéro de dépôt international: PCT/FR2017/050282
(87) Numéro de publication internationale: WO 2017/137697

(56) Documents cités:
- EP-A1- 0 311 121
- WO-A1-92/15462
- WO-A1-96/23666
- JP-A- H1 178 376
- JP-A- H03 264 397
- US-A- 6 065 889
- US-A1- 2002 031 393

## Description

### Arrière-plan de l'invention

Le présent exposé concerne un portemine à activation latéral comprenant un mécanisme d'avance de gomme.

Le mécanisme d'avance de gomme permet de faire sortir ou de rentrer la gomme à l'intérieur d'un fût du portemine, le fût s'étendant selon une direction longitudinale.

A cet effet, le mécanisme d'avance de gomme comporte généralement un tube portant une came hélicoïdale et un cylindre de guidage en translation permettant de transformer un mouvement de rotation du tube en un mouvement de translation selon la direction longitudinale de la gomme.

On comprend que le cylindre de guidage est bloqué en rotation par rapport au fût afin qu'il ne soit pas entraîné en rotation avec le tube portant la came hélicoïdale.

Ce blocage en rotation du cylindre de guidage est généralement réalisé soit par serrage mécanique d'une extrémité du cylindre de guidage dans le fût et/ou par coopération d'au moins une rainure et d'une nervure portées respectivement par une extrémité du cylindre de guidage et par le fût ou inversement.

Au vu des tolérances de fabrication sur des pièces obtenues par moulage par injection plastique par exemple, un serrage mécanique peut s'avérer difficile à réaliser et certaines pièces sont mises au rebut.

Par ailleurs, le contrôle dimensionnel de la nervure et/ou de la rainure dans le fût peut également être difficile à réaliser. En effet, le cylindre de guidage étant généralement inséré dans le fût par l'extrémité portant la rainure ou la nervure, respectivement la nervure ou la rainure dans le fût a une dimension selon la direction longitudinale relativement importante (correspondant à la longueur d'insertion du cylindre de guidage dans le fût) et une dimension selon une direction circonférentiellement relativement faible.

De plus, l'assemblage de ce type de portemine est généralement compliqué car il est nécessaire de bloquer certaines pièces en rotation autour de la direction longitudinale. Cet assemblage est rendu encore plus complexe par l'ajout d'un bouton latéral permettant d'actionner un mécanisme d'avance de mine.

En effet, il est souvent nécessaire d'indexer les pièces selon la direction circonférentielle ou azimutale afin de pouvoir assembler tous les éléments formant le portemine.

Aussi, le blocage en rotation du cylindre de guidage autour de la direction longitudinale ainsi que l'assemblage du portemine avec un bouton latéral peuvent s'avérer difficile à réaliser de manière fiable et simple.

US 6 065 889 A décrit un porte-mine à poussoir latéral.

### Objet et résumé de l'invention

Le présent exposé vise à remédier au moins en partie à ces inconvénients.

A cet effet, le présent exposé concerne un portemine, selon la revendication 1, comprenant un fût s'étendant selon une direction longitudinale, un mécanisme d'avance de mine, un réservoir à mines, un bouton latéral, et un mécanisme d'avance de gomme à came hélicoïdale, le mécanisme d'avance de mine, le réservoir à mines, le mécanisme d'avance de gomme et le bouton latéral étant au moins partiellement logés dans le fût, le mécanisme d'avance de mine, le réservoir à mines et le mécanisme d'avance de gomme étant bloqués en rotation autour de la direction longitudinales les uns par rapport aux autres et par rapport au bouton latéral tandis que le bouton latéral est bloqué en rotation autour de la direction longitudinale par rapport au fût.

Grâce à cet agencement, le mécanisme d'avance de gomme est bloqué en rotation autour de la direction longitudinale par rapport au fût par l'intermédiaire du bouton latéral.

En effet, le blocage en rotation du mécanisme d'avance de gomme par rapport au fût est réalisé par le blocage en rotation autour de la direction longitudinale du mécanisme d'avance de gomme, du réservoir à mines et du mécanisme d'avance de mine les uns par rapport aux autres et par rapport au bouton latéral, ce dernier étant également bloqué en rotation autour de la direction longitudinale par rapport au fût. Ainsi, indirectement, le mécanisme d'avance de gomme est bloqué en rotation autour de la direction longitudinale par rapport au fût. On comprend donc que le mécanisme d'avance de gomme, le réservoir à mines et le mécanisme d'avance de mine sont couplés en rotation l'un avec l'autre. En particulier, le mécanisme d'avance de gomme est couplé en rotation avec le réservoir à mines et le réservoir à mines est bloqué en rotation avec le mécanisme d'avance de mine.

Le blocage en rotation du mécanisme d'avance de gomme n'est donc pas réalisé par coopération directe du mécanisme d'avance de gomme et du fût. Il n'est donc pas nécessaire de prévoir des moyens de serrage mécanique du mécanisme d'avance de gomme dans le fût et/ou des rainures et/ou des nervures dans le fût.

On comprend que le mécanisme d'avance de gomme et le mécanisme d'avance de mine peuvent chacun comprendre des parties libres en rotation autour de la direction longitudinale. Aussi, dès lors qu'au moins une partie du mécanisme d'avance de gomme ou du mécanisme d'avance de mine est bloquée en rotation autour de la direction longitudinale, on considérera que le mécanisme d'avance de gomme ou le mécanisme d'avance de mine est bloqué en rotation autour de la direction longitudinale.

On comprend également que lorsque deux éléments sont bloqués en rotation autour de la direction longitudinale, les éléments peuvent pivoter l'un par rapport à l'autre autour de la direction longitudinale de quelques de degrés, par exemple de maximum 2°. En effet, il peut exister des jeux fonctionnels entre les différentes pièces afin de permettre l'insertion des pièces les unes dans les autres. Ces jeux fonctionnels permettent un pivotement entre deux éléments l'un par rapport à l'autre bien que ces deux éléments soient bloqués en rotation l'un par rapport à l'autre autour de la direction longitudinale.

Le fût comporte une fenêtre s'étendant selon la direction longitudinale et le bouton latéral comporte une partie d'actionnement et une bague annulaire, reliées entre elles par une tige, le bouton latéral étant bloqué en rotation autour de la direction longitudinale par coopération en butée de la tige et de la fenêtre.

Cet agencement permet un blocage simple en rotation autour de la direction longitudinale du bouton latéral et du fût. En effet, la tige est bloquée en rotation par coopération en butée de la tige avec des bords longitudinaux de la fenêtre. Par ailleurs, la fenêtre s'étendant selon la direction longitudinale, le bouton latéral peut être déplacé selon cette direction pour actionner le mécanisme d'avance de mine.

La bague annulaire peut comporter une surface extérieure sensiblement sphérique.

On comprend que si l'on prolonge la surface extérieure de la bague annulaire, on obtient une sphère ou un volume sensiblement sphérique. Par « sensiblement » sphérique, on comprend que trois axes orthogonaux passant par le centre de la sphère peuvent ne pas être strictement égaux. En effet, la longueur d'un premier des trois axes peut être comprise entre 95% et 105% de la longueur d'un deuxième des trois axes. La forme de la surface extérieure permet de faire tourner le bouton latéral dans le fût lors de l'assemblage du portemine en réduisant les risques de grippage de la surface extérieure de la bague annulaire avec une paroi intérieure du fût. La surface extérieure étant sensiblement sphérique, un diamètre maximum de la bague annulaire peut correspondre à un diamètre intérieur du fût de sorte à réduire le jeu entre la bague annulaire et le fût, une fois la bague annulaire insérée dans le fût. On peut ainsi limiter la surface de contact entre la bague et le fût à une génératrice.

Le bouton latéral peut comporter une bague annulaire disposée dans le fût et le mécanisme d'avance de mine peut comporter un support de pince, le support de pince étant bloqué en rotation autour de la direction longitudinale par rapport à la bague annulaire.

Le blocage en rotation autour de la direction longitudinale du bouton latéral par rapport au mécanisme d'avance de mine est réalisé par coopération en butée de surfaces du support de pince et de la bague annulaire.

Le mécanisme d'avance de mine peut comporter un support de pince, le réservoir à mines étant bloqué en rotation autour de la direction longitudinale par rapport au support de pince.

Le blocage en rotation autour de la direction longitudinale du mécanisme d'avance de mine par rapport au réservoir est réalisé par coopération en butée de surfaces du support de pince et du réservoir à mines.

Le mécanisme d'avance de gomme comporte un cylindre de guidage bloqué en rotation autour de la direction longitudinale par rapport au réservoir à mines.

Le blocage en rotation autour de la direction longitudinale du mécanisme d'avance de gomme par rapport au réservoir à mines est réalisé par coopération en butée de surfaces du cylindre de guidage et du réservoir à mines.

Le mécanisme d'avance de mine, le réservoir à mines et le mécanisme d'avance de gomme peuvent être couplés longitudinalement.

Il est ainsi possible d'actionner le mécanisme d'avance de mine par pression sur le mécanisme d'avance de gomme, en particulier par pression sur la gomme. On comprend que lorsque deux éléments sont couplés longitudinalement, ils se déplacent ensemble, dans le même sens, selon la direction longitudinale L.

Le couplage longitudinal entre le mécanisme d'avance de mine et le réservoir à mines peut présenter une force supérieure à une force du couplage longitudinal entre le réservoir mines et le mécanisme d'avance de mine.

Ainsi, lorsque l'on tire le mécanisme d'avance de gomme hors du fût, la force de couplage entre le mécanisme d'avance de mine et le réservoir à mines étant supérieure à la force de couplage entre le réservoir à mines et le mécanisme d'avance de gomme, le couplage entre le réservoir à mines et le mécanisme d'avance de gomme cède le premier. Il est alors possible de remplir le réservoir à mines. Il est donc possible de recharger en mines le portemine.

Ce mode de couplage est facile à mettre en oeuvre.

Au moins un blocage en rotation autour de la direction longitudinale comprend un système de blocage en rotation comportant une pluralité de nervures, chaque nervure comportant une extrémité longitudinale biseautée.

Le système de blocage en rotation comportant une pluralité de nervures, il est plus facile de positionner angulairement les différents éléments les uns par rapport aux autres. En effet, si le système de blocage ne comporte qu'une seule nervure, les deux éléments à bloquer ne peuvent coopérer que dans une seule position. Au plus le nombre de nervures augmente, au plus le nombre de positions angulaires relatives des éléments afin qu'ils puissent coopérer les uns avec les autres augmente. L'assemblage est donc plus facile.

Le présent exposé concerne également un procédé d'assemblage d'un portemine comprenant les étapes de :
- fournir un fût s'étendant selon une direction longitudinale, un mécanisme d'avance de mine, un réservoir à mines, un mécanisme d'avance de gomme à came hélicoïdale et un bouton latéral ;
- bloquer le bouton latéral en rotation autour de la direction longitudinale par rapport au fût ;
- insérer le mécanisme d'avance de mine dans le fût et bloquer en rotation autour de la direction longitudinale le mécanisme d'avance de mine par rapport au bouton latéral ;
- assembler le mécanisme d'avance de gomme et le réservoir à mines et bloquer en rotation autour de la direction longitudinale le mécanisme d'avance de gomme par rapport au réservoir à mines ;
- insérer le réservoir à mines et le mécanisme d'avance de gomme dans le fût et bloquer en rotation autour de la direction longitudinale le réservoir à mines par rapport au mécanisme d'avance de mine.

L'assemblage du portemine est relativement aisé. En effet, le mécanisme d'avance de mine et le mécanisme d'avance de gomme peuvent être chacun assemblés hors du fût et le mécanisme d'avance de gomme peut également être assemblé au réservoir à mines hors du fût.

Ainsi, après avoir inséré le bouton latéral partiellement dans le fût, on rapporte deux sous-ensembles dans le fût. Le premier sous-ensemble est formé par le mécanisme d'avance de mine et le deuxième sous-ensemble est formé par le mécanisme d'avance de gomme et le réservoir à mines.

Par ailleurs, le blocage en rotation autour de la direction longitudinale ne nécessite pas la présence de nervures dans le fût. En effet, le blocage en rotation du mécanisme d'avance de gomme par rapport au fût est réalisé par le blocage en rotation autour de la direction longitudinale du mécanisme d'avance de gomme par rapport au réservoir à mines, lui-même bloqué en rotation autour de la direction longitudinale par rapport au mécanisme d'avance de mine, ce dernier étant également bloqué en rotation autour de la direction longitudinale par rapport au bouton latéral, le bouton latéral étant bloqué en rotation autour de la direction longitudinale par rapport au fût.

Le bouton latéral comporte une partie d'actionnement et une bague annulaire, reliées entre elles par une tige présentant un axe, le fût peut comporter une fenêtre s'étendant dans la direction longitudinale et on peut insérer la bague annulaire du bouton latéral dans la fenêtre du fût et on peut tourner le bouton latéral de 90° autour de l'axe de la tige, le bouton latéral étant bloqué en rotation autour de la direction longitudinale par coopération en butée de la tige et de la fenêtre.

Grâce à la forme de la bague annulaire, on peut insérer la bague annulaire dans la fenêtre, dans une configuration dans laquelle la bague annulaire est tournée à 90° par rapport à une configuration d'utilisation du bouton latéral et ensuite tourner le bouton latéral de sorte qu'un axe de la bague annulaire, qui était perpendiculaire à la direction longitudinale lors de l'insertion de la bague annulaire dans le fût, soit parallèle à la direction longitudinale.

On peut coupler longitudinalement le mécanisme d'avance de mine, le réservoir à mines et le mécanisme d'avance de gomme.

### Brève description des dessins

D'autres caractéristiques et avantages de l'invention ressortiront de la description suivante de modes de réalisation de l'invention, donnés à titre d'exemples non limitatifs, en référence aux figures annexées, sur lesquelles :
- la figure 1 est une vue en perspective d'un portemine selon un mode de réalisation du portemine ;
- la figure 2 est une vue éclatée selon une première perspective du portemine de la figure 1 ;
- la figure 3 est une vue éclatée selon une deuxième perspective du portemine de la figure 1 ;
- la figure 4 est une vue agrandie, en perspective, du bouton latéral de la figure 2 ;
- les figures 5A et 5B sont des vues agrandies, respectivement en perspective et en coupe longitudinale, du support de pince de la figure 2 ;
- les figures 6A et 6B sont des vues agrandies, en perspective, d'une première et d'une deuxième extrémité du réservoir à mines de la figure 2 ;
- la figure 7 est une vue agrandie, en perspective, du cylindre de guidage de la figure 2 ;
- la figure 8 est une vue en perspective illustrant le bouton latéral avant son insertion dans le fût ; et
- la figure 9 est une vue en coupe du portemine, le bouton latéral étant inséré dans le fût, le mécanisme d'avance de mine étant préassemblé et prêt à être inséré dans le fût ;
- la figure 10 est une vue en coupe du portemine, le mécanisme d'avance de gomme et le réservoir à mines étant préassemblés et prêts à être insérés dans le fût
- la figure 11 est une vue en coupe du portemine de la figure 1 selon le plan XI-XI de la figure 1 en configuration activée ;
- la figure 12 est une vue similaire du portemine de la figure 1 en configuration de repos.

### Description détaillée de l'invention

La figure 1 représente un portemine 10 comportant un fût 12 s'étendant selon une direction longitudinale L, un nez 14 vissé sur une extrémité avant 12A fût 12, un protège-mine 16, un bouton latéral 18, une agrafe 20 disposée à une extrémité arrière du fut 12B et un mécanisme d'avance de gomme 22.

Par la suite, les termes « avant » et « arrière » seront compris en référence à ces extrémités avant 12A et arrière 12B selon la direction longitudinale L.

De manière générale, la direction longitudinale correspond à la direction de l'axe L du fût, et la direction radiale R est une direction perpendiculaire à la direction longitudinale L. La direction circonférentielle C correspond à la direction décrivant un anneau autour de la direction longitudinale L. Les trois directions longitudinale, radiale et circonférentielle (ou azimutale) correspondent respectivement aux directions définies par la côte, le rayon et l'angle dans un système de coordonnées cylindrique. Enfin, sauf précision contraire, les adjectifs « intérieur » et « extérieur » sont utilisés en référence à une direction radiale de sorte que la partie intérieure (i.e. radialement intérieure) d'un élément est plus proche de l'axe L que la partie extérieure (i.e. radialement extérieure) du même élément.

Les figures 2 et 3 représentent deux vues explosées du portemine 10 de la figure 1 présentées sous des perspectives différentes.

Le portemine 10 comporte également un mécanisme d'avance de mine 24 et un réservoir à mines 26.

Le mécanisme d'avance de mine 24 comporte une pince 28, une bague de serrage 30, un manchon de pince 32, un ressort 34 et un support de pince 36.

Le mécanisme d'avance de gomme 22 comporte un cylindre de guidage 38, un porte-gomme 40, un tube 42 et une gomme 44.

On va maintenant décrire plus en détail le bouton latéral 18 en référence à la figure 4. Le bouton latéral 18 comprend une partie d'actionnement 46 et une bague annulaire 48, reliées entre elles par une tige 50. La bague annulaire 48 comporte une surface extérieure 52 sensiblement sphérique et une surface intérieure 54 portant une pluralité de nervures 56 longitudinales espacées les unes des autres de manière régulière. Les espaces entre les nervures 56 forment des rainures 58. On comprend que les nervures 56 et les rainures 58 sont parallèles à l'axe L du portemine 10 lorsque le bouton latéral 18 est en configuration d'utilisation. En configuration d'utilisation, l'axe de la bague annulaire 48 est parallèle à l'axe L du portemine 10, il est confondu avec l'axe L du portemine 10.

On notera qu'en configuration d'utilisation du bouton latéral 18, la tige 50 présente un axe A orienté selon la direction radiale R.

Les figures 5A et 5B représentent des vues en perspective, respectivement vue de l'arrière et de l'avant, du support de pince 36 du mécanisme d'avance de mine. Dans le mode de réalisation des figures 5A et 5B, le support de pince 36 comporte, de l'avant vers l'arrière, une première portion cylindrique 36A et une deuxième portion cylindrique 36C reliées entre elles par une portion intermédiaire conique 36B. Le support de pince 36 comporte ensuite une troisième portion cylindrique 36E reliée à la deuxième portion cylindrique 36C par un collet 36D.

La troisième portion cylindrique 36E porte sur une surface extérieure 36F des nervures 60 longitudinales espacées les unes des autres de manière régulière. Les espaces entre les nervures 60 forment des rainures 62. On comprend que les nervures 60 et les rainures 62 sont parallèles à l'axe L du portemine 10 lorsque le support de pince 36 est assemblé dans le portemine 10, c'est-à-dire lorsque le support de pince 36 est en configuration d'utilisation.

Les nervures 60 et les rainures 62 du support de pince 36 sont configurées pour coopérer avec les nervures 56 et les rainures 58 portées par la surface intérieure 54 de la bague annulaire 48 de sorte à bloquer en rotation autour de la direction longitudinale L le support de pince 36 par rapport au bouton latéral 18. Par ailleurs, une surface de butée 64 du collet 36D du support de pince 36 est destinée à coopérer avec une surface de butée 48A de la bague annulaire 48.

Le support de pince 36 est creux et comporte une surface intérieure 36G dont une portion avant 36H porte des reliefs annulaires 66 configurés pour coopérer avec des reliefs annulaires complémentaires 68 portés par une extrémité arrière 28A de la pince 28 de sorte à bloquer la pince 28 dans le support de pince 36 selon la direction longitudinale L.

La surface intérieure 36G du support de pince 36 comporte une portion intermédiaire 361 qui porte des reliefs de forme oblongue 70. Dans le mode de réalisation des figures 5A et 5B, la portion arrière 361 porte huit reliefs de forme oblongue 70 répartis en deux groupes de quatre reliefs le long de la direction longitudinale L. Chaque groupe comporte quatre reliefs de forme oblongue 70 répartis uniformément selon la direction circonférentielle C.

La surface intérieure 36G du support de pince 36 comporte une également une portion arrière 36J du support de pince 36 qui porte des nervures 72 longitudinales espacées les unes des autres de manière régulière, dans le mode de réalisation des figures 5A et 5B, quatre nervures 72 longitudinales. Les espaces entre les nervures 72 forment des rainures 74. On comprend que les nervures 72 et les rainures 74 sont parallèles à l'axe L du portemine 10 lorsque le support de pince 36 est assemblé dans le portemine 10, c'est-à-dire lorsque le support de pince 36 est en configuration d'utilisation.

Comme représenté sur les figures 5A et 5B, chaque nervure 60 présente sur une extrémité longitudinale arrière une face biseautée 60A.

Lors de l'assemblage du support de pince 28 et du bouton latéral 18, les faces biseautées 60A permettent une insertion plus facile du support de pince 28 dans la bague annulaire 48 du bouton latéral 18. Elles permettent notamment lorsque les nervures et les rainures ne sont pas correctement alignées de faciliter leur alignement et donc l'assemblage du support de pince 28 dans le bouton latéral 18.

De manière similaire, chaque nervure 72 présente sur une extrémité longitudinale arrière deux faces biseautées 72A.

Les figures 6A et 6B représentent des vues en perspectives d'une extrémité avant 26A et d'une extrémité arrière 26B du réservoir à mines 26. Entre ces deux extrémités 26A, 26B, le réservoir à mines 26 comporte un corps de réservoir 26C de forme sensiblement cylindrique destiné à recevoir des mines et s'étendant selon la direction longitudinale L.

Comme représenté sur la figure 6A, l'extrémité avant 26A du réservoir à mines comporte, de l'avant vers l'arrière, deux bourrelets annulaires 80 et quatre nervures 76 longitudinales espacées les unes des autres de manière régulière. Chaque nervure 76 présente sur une extrémité longitudinale avant deux faces biseautées 76A. Les espaces entre les nervures 76 forment des rainures 78. Les nervures 76, les rainures 78 et les bourrelets annulaires 80 sont portés par une surface extérieure 26D du réservoir à mines.

Les nervures 76 et les rainures 78 de l'extrémité avant 26A du réservoir à mines 26 sont configurées pour coopérer avec les nervures 72 et des rainures 74 portées par la portion arrière 36J de la surface intérieure 36G du support de pince 36 de sorte à bloquer en rotation autour de la direction longitudinale L le réservoir à mines 26 par rapport au support de pince 36. En outre, les bourrelets annulaires 80 de l'extrémité avant 26A du réservoir à mines 26 sont configurés pour coopérer avec les reliefs 70 de forme oblongue portés par la portion intermédiaire 361 de la surface intérieure 36G du support de pince 36 de sorte à coupler longitudinalement le réservoir à mines 26 et le support de pince 36. Par ailleurs, le réservoir à mines 26 présente un épaulement 82 destiné à venir en butée contre une surface de butée arrière 36K du support de pince 36.

Lors de l'assemblage du support de pince 28 et du réservoir à mines 26, les faces biseautées 72A des nervures 72 et les faces biseautées 76A des nervures 76 permettent une insertion plus facile de l'extrémité avant 26A du réservoir à mines 26 dans la troisième portion cylindrique 36E du support de pince 28. Les faces biseautées permettent notamment lorsque les nervures et les rainures ne sont pas correctement alignées de faciliter leur alignement, en facilitant la rotation autour de la direction longitudinale L du réservoir à mines 26 par rapport au support de pince 28 lors de leur assemblage.

Comme représenté sur la figure 6B, l'extrémité arrière 26B du réservoir à mines 26 comporte une surface intérieure 26E portant quatre nervures 84 longitudinales espacées les unes des autres de manière régulière. Chaque nervure 84 présente sur une extrémité longitudinale arrière deux faces biseautées 84A et porte un relief 88 de forme oblongue. Les espaces entre les nervures 84 forment des rainures 86.

On a représenté sur la figure 7 une vue en perspective du cylindre de guidage 38 du mécanisme d'avance de gomme 22.

Le cylindre de guidage 38 comporte une extrémité avant 38A, une extrémité arrière 38C, les deux extrémités 38A, 38C étant séparée par un corps 38B. L'extrémité avant 38A comporte, sur une surface extérieure 38D, quatre nervures 90 longitudinales espacées les unes des autres de manière régulière. Chaque nervure 90 présente sur une extrémité longitudinale avant deux faces biseautées 90A. Les espaces entre les nervures 90 forment des rainures 92. Un bourrelet annulaire 94 est disposé dans les rainures 92. Le bourrelet annulaire 94 présente une épaisseur selon la direction radiale R qui est inférieure à une épaisseur des nervures 90 selon cette même direction radiale R. L'épaisseur des nervures 90 est mesurée au droit du bourrelet annulaire 94.

Les nervures 90 et les rainures 92 de l'extrémité avant 38A du cylindre de guidage 38 sont configurées pour coopérer avec les nervures 84 et des rainures 86 portées par la surface intérieure 26E de l'extrémité arrière 26B du réservoir à mines 26 de sorte à bloquer en rotation autour de la direction longitudinale L le cylindre de guidage 38 par rapport au réservoir à mines 26. En outre, le bourrelet annulaire 94 de l'extrémité avant 38A du cylindre de guidage 38 est configuré pour coopérer avec les reliefs 88 de forme oblongue portés par les pattes 84 de l'extrémité arrière 26B du réservoir à mines 26 de sorte à coupler longitudinalement le cylindre de guidage 38 et le réservoir à mines 26. Par ailleurs, le réservoir à mines 26 présente un épaulement 96 destiné à venir en butée contre une surface de butée avant 38E du cylindre de guidage 38.

Lors de l'assemblage du réservoir à mines 26 et du cylindre de guidage 38, les faces biseautées 84A des nervures 84 et les faces biseautées 90A des nervures 90 permettent une insertion plus facile de l'extrémité avant 38A du cylindre de guidage 38 dans l'extrémité arrière 26B du réservoir à mines 26. Les faces biseautées permettent notamment lorsque les nervures et les rainures ne sont pas correctement alignées de faciliter leur alignement, en facilitant la rotation autour de la direction longitudinale L du cylindre de guidage 38 par rapport au réservoir à mines 26 lors de leur assemblage.

Le corps 38B du cylindre de guidage 38 est de forme cylindrique et s'étend selon la direction longitudinale L. Le corps 38B est percé de deux fenêtres 98 s'étendant selon la direction longitudinales et diamétralement opposées l'une à l'autre. Les deux fenêtres 98 sont configurées pour recevoir et guider le porte-gomme 40.

Le corps 38B du cylindre de guidage comporte également, entre les fenêtres 98 et les nervures 90 selon la direction longitudinale L, une paire de pattes élastiques 100.

L'extrémité arrière 38C du cylindre de guidage 38 comprend une surface de butée annulaire 102.

Comme représenté sur les figures 2 et 3, le porte-gomme 40 a une forme générale en « U » présentant deux ailettes 104 reliées entre elles par une base 106. Les deux ailettes 104 sont configurées pour coulisser dans les fenêtres 98 du cylindre de guidage 38.

Chaque ailette 104 porte, sur une surface intérieure 104A, un ergot 108 de blocage de la gomme 44 et, sur une surface extérieure 104B, un tenon 110 configuré pour coulisser dans une came hélicoïdale 112 portée par une surface intérieure 42A du tube 42. On comprend donc que le tube 42 comporte deux cames hélicoïdales 112 imbriquées l'une dans l'autre.

On va maintenant décrire le procédé d'assemblage du portemine 10 en se référant aux figures 8 à 11.

Dans le mode de réalisation du portemine 10 représenté sur les figures 1 à 7, l'assemblage du portemine 10 se fait dans un certain ordre décrit ci-après.

On fournit le fût 12 s'étendant selon la direction longitudinale L, le mécanisme d'avance de mine 24, le réservoir à mines 26, le mécanisme d'avance de gomme 22 et le bouton latéral 18.

On assemble le mécanisme d'avance de mine 24 en insérant la bague de serrage 30 dans le manchon de pince 32. On insert ensuite le ressort 34 entre la bague de serrage 30 et le manchon de pince 32. Par l'arrière du manchon de pince 32, on vient insérer le support de pince 36 dans le manchon de pince 32 et par l'avant du manchon de pince 32, on vient insérer la pince 28 jusqu'à encliquetage longitudinal des reliefs annulaires 68 de l'extrémité arrière 28A de la pince 28 avec les reliefs annulaires 66 de la portion avant 36H de la surface intérieure 36G du support de pince 36.

Comme représenté sur la figure 9, le mécanisme d'avance de mine 24 est assemblé et prêt à être monté dans le portemine 10.

On comprend que notamment le manchon de pince 32 est libre en rotation autour de la direction longitudinale L par rapport au support de pince 36.

Pour assembler le mécanisme d'avance de gomme 22, on insère le porte-gomme 40 dans le cylindre de guidage 38 et plus particulièrement, on insère chaque ailettes 104 dans une des fenêtres 98 du cylindre de guidage 38. On insère le cylindre de guidage 38 par son extrémité avant 38A dans le tube 42. Lors de l'insertion du cylindre de guidage 38, les pattes élastiques 100 sont déformées vers l'intérieur du cylindre de guidage 38. On insère ensuite les tenons 110 dans les cames hélicoïdales 112 du tube 42 et on fait tourner le tube 42 autour de la direction longitudinale L jusqu'à ce que le tube 42 passe complètement au-dessus des pattes élastiques 100. Sous l'effet de leur élasticité propre, les pattes élastiques 100 n'étant plus forcées vers l'intérieur du cylindre de guidage 38 par le tube 42, les pattes élastiques reprennent leur position initiale et bloquent longitudinalement le tube 42 entre la surface de butée 102 de l'extrémité arrière 38C du cylindre de guidage 38 et les pattes élastiques 100. On comprend que le blocage longitudinal peut être réalisé avec un jeu négligeable qui correspond aux tolérances de fabrication. On insère ensuite la gomme 44 dans le porte-gomme 40 et on fait tourner le tube 42 autour de la direction longitudinale L par rapport au cylindre de guidage 38 de sorte que la gomme 44 dépasse légèrement de l'extrémité arrière 38C du cylindre de guidage 38.

Le mécanisme d'avance de gomme 22 à came hélicoïdale 112 est assemblé.

On comprend que l'assemblage du mécanisme d'avance de gomme 22 à came hélicoïdale 112 peut comprendre des variantes. Par exemple, on peut insérer la gomme 44 dans le porte-gomme 40 après avoir disposé les ailettes 104 dans les fenêtres 98.

On insère ensuite l'extrémité avant 38A du cylindre de guidage 38 dans l'extrémité arrière 26B du réservoir à mines 26 jusqu'à encliquetage longitudinal des bourrelets annulaires 94 portés par l'extrémité avant 38A du cylindre de guidage avec les reliefs 88 de forme oblongue portés par les nervures 84 de l'extrémité arrière 26B du réservoir à mines 26.

Les faces biseautées 90A des nervures 90 de l'extrémité avant 38A du cylindre de guidage 38 coopèrent avec les faces biseautées 84A des nervures 84 de l'extrémité arrière 26B du réservoir à mines 26 afin d'aligner les nervures 90 avec les rainures 86 de l'extrémité arrière 26B du réservoir à mines 26 et d'aligner les nervures 84 avec les rainures 92 de l'extrémité avant 38A du cylindre de guidage 38.

Le cylindre de guidage 38 est donc bloqué en rotation autour de la direction longitudinale L par rapport au réservoir à mines 26 par coopération en butée des nervures 84, 90 avec les rainures 86, 92.

De manière générale, on dira que le mécanisme d'avance de gomme 22 est bloqué en rotation autour de la direction longitudinale L par rapport au réservoir à mines 26. Toutefois, on comprend que le tube 42 n'est pas bloqué en rotation autour de la direction longitudinale L par rapport au réservoir à mines 26.

Le cylindre de guidage 38 est aussi couplé longitudinalement avec le réservoir à mines 26 par encliquetage longitudinal des bourrelets annulaires 94 portés par l'extrémité avant 38A du cylindre de guidage avec les reliefs 88 de forme oblongue portés par les nervures 84 de l'extrémité arrière 26B du réservoir à mines 26.

De manière générale, on dira que le mécanisme d'avance de gomme 22 est couplé longitudinalement au réservoir à mines 26. Toutefois, on comprend que le porte-gomme 40 et la gomme 44 peuvent ne pas être couplés au réservoir à mines 26, dans le sens où, lorsque l'on fait tourner le tube 42 pour faire avancer ou reculer la gomme 44, le porte-gomme 40 et la gomme 44 se déplacent longitudinalement par rapport au réservoir à mines 26.

L'ensemble formé par le réservoir à mines 26 et le mécanisme d'avance de gomme 22 est donc prêt à être assemblé dans le fût 12, comme représenté sur la figure 10.

Comme représenté sur la figure 8, le fût 12 comporte une fenêtre 114 s'étendant selon la direction longitudinale L et dont la forme et les dimensions correspondent à une section la plus large de la bague annulaire 48 prise selon un plan comprenant un diamètre de la bague annulaire 48 et comprenant l'axe L (voir figure 4).

Le bouton latéral 18 est représenté en traits discontinus dans sa configuration d'utilisation lorsque la bague annulaire 48 est insérée dans le fût 12. Pour insérer le bouton latéral 18 dans la fenêtre du fût 12, on tourne le bouton latéral autour de l'axe A de la tige 50 de 90° dans la position illustrée en traits pleins sur la figure 8, l'axe L de la bague annulaire 48 est donc perpendiculaire à l'axe L du fût 12.

On insère la bague annulaire 48 dans la fenêtre jusqu'à la mise en butée du bouton latéral 18 dans le fût 12. Dans cette position, la bague annulaire 48 est entièrement insérée dans le fût 12, la partie d'actionnement 46 est hors du fût 12 et la tige 50 est dans la fenêtre 114 du fût. On tourne ensuite le bouton latéral 18 de 90° autour de l'axe A de la tige 50 de sorte à aligner l'axe L du bouton latéral 18 avec l'axe L du fût 12.

Le bouton latéral 18 est donc bloqué en rotation autour de la direction longitudinale par coopération en butée de la tige 50 avec la fenêtre 114, en particulier avec des bords longitudinaux 114A de la fenêtre 114. En effet, la tige 50 est de forme cylindrique et présente un diamètre égal ou proche de la largeur de la fenêtre 114 (aux tolérances de fabrication près). On comprend que le fût 12 présente une épaisseur selon la direction radiale R qui est inférieure ou égale à une longueur de la tige 50 selon l'axe A. Ainsi, le bouton latéral 18 est bloqué en rotation autour de la direction longitudinale par rapport au fût 12.

Comme représenté sur la figure 9, le bouton latéral 18, en particulier la bague annulaire 48, est inséré dans le fût 12 par le biais de la fenêtre 114 du fût 12 et le mécanisme d'avance de mine 24 est prêt à être inséré dans le fût 12 par l'extrémité avant 12A du fût 12.

Le bouton latéral 18 peut être disposé à l'avant de la fenêtre 114. Les nervures 60 et les rainures 62 portées par la troisième portion cylindrique 36E du support de pince 36 sont amenées en contact avec les nervures 56 et les rainures 58 portées par la surface intérieure 54 de la bague annulaire 48. Si les nervures 60 ne sont pas alignées selon la direction circonférentielle C avec les rainures 58 ou inversement si les rainures 62 ne sont pas alignées selon la direction circonférentielle C avec les nervures 56, les faces biseautées 60A ainsi que l'élasticité du ressort 34 vont permettre une rotation du support de pince 36 autour de la direction longitudinale L de sorte à aligner les nervures 60, 56 avec les rainures 58, 62. Cette rotation peut être réalisée facilement. En effet, le mécanisme d'avance de mine est maintenu, pendant son insertion dans le fût 12, par une extrémité avant 32A du manchon de pince 32. Or, comme décrit ci-dessus, le manchon de pince 32 est libre en rotation par rapport au support de pince 36 si bien que le support de pince 36 peut tourner autour de la direction longitudinale L afin d'aligner les nervures 60, 56 avec les rainures 58, 62. La pluralité de nervures 60, 56 et de rainures 58, 62 permet de réduire l'amplitude de la rotation du support de pince 36 autour de la direction longitudinale L par rapport à la bague annulaire 48.

Lorsque les nervures 60, 56 avec les rainures 58, 62 sont alignées, le support de pince 36 peut être inséré dans la bague annulaire 48 jusqu'à la butée de la surface de butée 64 du collet 36D du support de pince 36 contre la surface de butée 48A de la bague annulaire 48 et jusqu'à la butée d'un épaulement annulaire 32B de l'extrémité avant 32A du manchon de pince 32 contre l'extrémité avant 12A du fût 12.

Le support de pince 36 est bloqué en rotation autour de la direction longitudinale L par rapport à la bague annulaire 48 par coopération en butée des nervures 60, 56 avec les rainures 58, 62.

De manière générale, on dira que le mécanisme d'avance de mine est bloqué en rotation autour de la direction longitudinale L par rapport au bouton latéral 18. Toutefois, on comprend que notamment le manchon de pince 32 n'est pas bloqué en rotation autour de la direction longitudinale L par rapport au bouton latéral 18.

Comme représenté sur la figure 10, Le mécanisme d'avance de mine 24 est donc assemblé dans le fût 12 et l'ensemble formé par le réservoir à mines 26 et le mécanisme d'avance de gomme 22 est prêt à être inséré dans le fût 12 par l'extrémité arrière 12B du fût 12.

Le mécanisme d'avance de mine 24 et en particulier l'épaulement 32B du manchon de pince 32 est maintenu contre l'extrémité avant 12A du fût 12 par l'intermédiaire de l'embout conique 14 qui est vissé sur l'extrémité avant 12A du fût 12 et l'extrémité avant 26A du réservoir à mines 26 est insérée dans le fût 12.

Par exemple, l'ensemble formé par le réservoir à mines 26 et le mécanisme d'avance de gomme 22 peut être maintenu par le tube 42 du mécanisme d'avance de gomme 22.

Lorsque l'extrémité avant 26A du réservoir à mines est amenée en contact avec la troisième portion cylindrique 36E, les nervures 76 et les rainures 78 portées par la surface extérieure 26D du réservoir à mines 26 sont amenées en contact avec les nervures 72 et les rainures 74 portées par la portion arrière 36J de la surface intérieure 36G du support de pince 36. Si les nervures 76 ne sont pas alignées selon la direction circonférentielle C avec les rainures 74 ou inversement si les rainures 78 ne sont pas alignées selon la direction circonférentielle C avec les nervures 74, les faces biseautées 76A et 72A, respectivement des nervures 76 et 72, vont permettre une rotation du réservoir à mines 26 autour de la direction longitudinale L de sorte à aligner les nervures 76, 72 avec les rainures 74, 78. Cette rotation peut être réalisée facilement. En effet, le mécanisme d'avance de gomme est maintenu, pendant son insertion dans le fût 12, par le tube 42. Or, comme décrit ci-dessus, le tube 42 est libre en rotation par rapport au cylindre de guidage 38 et au réservoir à mines 26, si bien que le réservoir à mines 26 peut tourner autour de la direction longitudinale L afin d'aligner les nervures 76, 72 avec les rainures 74, 78.

L'insertion de l'extrémité avant 26A du réservoir à mines 26 dans la troisième portion cylindrique 36E du support de pince 36 est réalisée jusqu'à couplage par encliquetage longitudinal des bourrelets annulaires 80 portés par la surface extérieure 26D de l'extrémité avant 26A du réservoir à mines 26 avec les reliefs 70 de forme oblongue portés par la portion intermédiaire 361 de la surface intérieure 36G du support de pince 36.

Le réservoir à mines 26 est donc bloqué en rotation autour de la direction longitudinale L par rapport au support de pince 36 par coopération en butée des nervures 76, 72 avec les rainures 74, 78.

De manière générale, on dira que le réservoir à mines 26 est bloqué en rotation autour de la direction longitudinale L par rapport au mécanisme d'avance de mine 24.

De même, on dira que le mécanisme d'avance de gomme 24 est bloqué en rotation autour de la direction longitudinale L par rapport au mécanisme d'avance de mine 24. Toutefois, on comprend que le tube 42 n'est pas bloqué en rotation autour de la direction longitudinale L par rapport au mécanisme d'avance de mine 26.

Le réservoir à mines est aussi couplé longitudinalement avec le support de pince 36 par encliquetage longitudinal des bourrelets annulaires 80 portés par la surface extérieure 26D de l'extrémité avant 26A du réservoir à mines 26 avec les reliefs 70 de forme oblongue portés par la portion intermédiaire 361 de la surface intérieure 36G du support de pince 36.

De manière générale, on dira que le mécanisme d'avance de mine 24 est couplé longitudinalement au réservoir à mines 26. Toutefois, on comprend que notamment le manchon de pince 32 peut ne pas être couplé au réservoir à mines 26, dans le sens où, lorsque l'on actionne le bouton latéral 18 pour faire avancer une mine dans le portemine 10, le manchon de pince 32 ne se déplace pas longitudinalement avec le réservoir à mines 26.

Par ailleurs, on comprend que le support de pince 36 étant bloqué en rotation autour de la direction longitudinale L par rapport au bouton latéral 18, le réservoir à mines 26 et le mécanisme d'avance de gomme sont également bloqués en rotation autour de la direction longitudinale L par rapport au bouton latéral 18. Le bouton latéral 18 étant lui-même bloqué en rotation autour de la direction longitudinale par rapport au fût 12, le mécanisme d'avance de mine 24, le réservoir à mines 26 et le mécanisme d'avance de gomme 22 sont également bloqués en rotation autour de la direction longitudinale par rapport au fût 12. Toutefois, on comprend que le tube 42 n'est pas bloqué en rotation autour de la direction longitudinale par rapport au fût 12.

Une fois le réservoir à mines 26 assemblé dans le fût 12, on dispose l'anneau 116 autour du protège-mine 16 et on les insère dans le nez 14 que l'on vient visser sur l'extrémité avant 12A du fût. L'épaulement 32B est pincé entre l'extrémité avant 12A du fût 12 et une portion du nez 14. Le portemine 10 est ainsi assemblé.

On comprend que l'ordre des opérations d'assemblage peut varier. En effet, on peut envisager d'assembler le nez 14 sur le fût 12 avant d'insérer l'ensemble formé par le réservoir à mines 26 et le mécanisme d'avance de gomme 22. L'assemblage du mécanisme d'avance de mine 24 et du mécanisme d'avance de gomme 22 peuvent être réalisés simultanément sur des postes différents.

Toutefois, dans le mode de réalisation décrit, le bouton latéral 18 est inséré dans le fût 12 avant l'insertion du mécanisme d'avance de mine 24 et le mécanisme d'avance de mine 24 est inséré dans le fût avant l'insertion de l'ensemble formé du réservoir à mines 26 et du mécanisme d'avance de gomme 22.

Comme on peut le voir sur la figure 11 représentant le portemine 10 dans une configuration activée, lorsque le bouton latéral 18 est actionné et poussé vers l'avant pour faire avancer une mine dans le portemine 10, la surface de butée 48A de la bague annulaire 48 appuie vers l'avant sur la surface de butée 64 du collet 36D du support de pince 36, et déplace le support de pince 36 vers l'avant. Le réservoir à mines 26 et le mécanisme d'avance de gomme 22 étant couplés longitudinalement avec le mécanisme d'avance de mine 24, en particulier avec le support de pince 36, le réservoir à mines 26 et le mécanisme d'avance de gomme 22 se déplacement également vers l'avant avec le support de pince 36.

Lorsque le bouton latéral 18 est relâché, sous la force de rappel du ressort 34, le portemine reprend une configuration de repos, illustrée sur la figure 12. Le mécanisme d'avance de gomme 22, le réservoir à mines 26 et le mécanisme d'avance de mine 24, en particulier le support de pince 36 se déplacent ensembles vers l'arrière du fût 12.

On comprend que le mécanisme d'avance de gomme 22, le réservoir à mines 26 et le mécanisme d'avance de mine 24 étant couplés longitudinalement, on peut également faire prendre la configuration activée au portemine 10 en appuyant vers l'avant sur le mécanisme d'avance de gomme 22 et en relâchant ensuite l'appui.

Le portemine 10 peut être rechargeable. De ce fait, le couplage longitudinal entre le réservoir à mines 26 et le mécanisme d'avance de gomme 22 est dimensionné de telle manière que ce couplage oppose un effort de couplage inférieur aux autres couplages longitudinaux, en particulier ce couplage oppose un effort de couplage longitudinal inférieur au couplage longitudinal entre le mécanisme d'avance de mine 24 et le réservoir à mines 26. Ainsi, lorsque l'on tire vers l'arrière sur le mécanisme d'avance de gomme 22, le couplage longitudinal entre le réservoir à mines 26 et le mécanisme d'avance de gomme 22 cède avant le couplage longitudinal entre le mécanisme d'avance de mine 24 et le réservoir à mines 26 et donne accès au réservoir à mines 26 qui peut donc être rempli de mines. Ensuite, le mécanisme d'avance de gomme 22 est inséré dans le fût 12 et dans l'extrémité arrière 26B du réservoir à mines 26, comme précédemment décrit.

Pour faire avancer ou reculer la gomme 44, on tourne le tube 42 autour de la direction longitudinale par rapport au fût 12 dans un sens ou dans un sens opposé, le cylindre de guidage 38 étant bloqué en rotation autour de la direction longitudinale par rapport au fût 12, les tenons du porte-gomme 40 insérés dans les cames hélicoïdales 112 du tube 42 vont transformer le mouvement de rotation du tube 42 en un mouvement de translation longitudinale du porte-gomme 40 et de la gomme 44, faisant avancer ou reculer la gomme 44.

Quoique le présent exposé ait été décrit en se référant à un exemple de réalisation spécifique, il est évident que des différentes modifications et changements peuvent être effectués sur ces exemples sans sortir de la portée générale de l'invention telle que définie par les revendications.

Par conséquent, la description et les dessins doivent être considérés dans un sens illustratif plutôt que restrictif.

On comprend que la forme du corps de réservoir 26C n'est pas limitée à un cylindre. Le corps de réservoir 26C pourrait avoir une forme légèrement conique. On notera par ailleurs qu'un cylindre peut avoir une base qui n'est pas un cercle.

On comprend également que le nombre et la forme des nervures longitudinales peut varier et n'est donné qu'à titre d'exemple. Il en va de même des formes et reliefs qui permettent de coupler longitudinalement les différents éléments du portemine.

## Revendications

1. Portemine (10) comprenant un fût (12) s'étendant selon une direction longitudinale (L), un mécanisme d'avance de mine (24), un réservoir à mines (26), un bouton latéral (18), et un mécanisme d'avance de gomme (22) à came hélicoïdale, le mécanisme d'avance de mine (24), le réservoir à mines (26), le mécanisme d'avance de gomme (22) et le bouton latéral (18) étant au moins partiellement logés dans le fût (12), le mécanisme d'avance de mine (24), le réservoir à mines (26) et le mécanisme d'avance de gomme (22) étant bloqués en rotation autour de la direction longitudinale (L) les uns par rapport aux autres et par rapport au bouton latéral (18) tandis que le bouton latéral (18) est bloqué en rotation autour de la direction longitudinale (L) par rapport au fût (12), le mécanisme d'avance de gomme comportant un cylindre de guidage bloqué en rotation autour de la direction longitudinale par rapport au réservoir à mines, le fût (12) comportant une fenêtre (114) s'étendant selon la direction longitudinale (L) et le bouton latéral (18) comporte une partie d'actionnement (46) et une bague annulaire (48), reliées entre elles par une tige (50), le bouton latéral (18) étant bloqué en rotation autour de la direction longitudinale (L) par coopération de la tige (50) et de la fenêtre (114) et au moins un blocage en rotation autour de la direction longitudinale (L) comprenant un système de blocage en rotation comportant une pluralité de nervures (60, 72, 76, 84, 90), chaque nervure comportant une extrémité longitudinale biseautée (60A, 72A, 76A, 84A, 90A).

2. Portemine (10) selon la revendication 1, dans lequel le mécanisme d'avance de mine (24) est bloqué en rotation autour de la direction longitudinale (L) par rapport au réservoir à mines (26) et le réservoir à mines (26) est bloqué en rotation autour de la direction longitudinale (L) par rapport au mécanisme d'avance de gomme (22).

3. Portemine (10) selon la revendication 1 ou 2, dans lequel le mécanisme d'avance de mine (24) est bloqué en rotation autour de la direction longitudinale (L) par rapport au bouton latéral (18).

4. Portemine (10) selon l'une quelconque des revendications 1 à 3, dans lequel la bague annulaire (48) comporte une surface extérieure (52) sensiblement sphérique.

5. Portemine (10) selon l'une quelconque des revendications 1 à 4, dans lequel le bouton latéral (18) comporte une bague annulaire (48) disposée dans le fût (12) et dans lequel le mécanisme d'avance de mine (24) comporte un support de pince (36), le support de pince (36) étant bloqué en rotation autour de la direction longitudinale (L) par rapport à la bague annulaire (48).

6. Portemine (10) selon l'une quelconque des revendications 1 à 5, dans lequel le mécanisme d'avance de mine (24) comporte un support de pince (36), le réservoir à mines (26) étant bloqué en rotation autour de la direction longitudinale (L) par rapport au support de pince (36).

7. Portemine (10) selon l'une quelconque des revendications 1 à 6, dans lequel le mécanisme d'avance de gomme (22) comporte un cylindre de guidage (38) bloqué en rotation autour de la direction longitudinale (L) par rapport au réservoir à mines (26).

8. Portemine (10) selon l'une quelconque des revendications 1 à 7, dans lequel le mécanisme d'avance de mine (24), le réservoir à mines (26) et le mécanisme d'avance de gomme (22) sont couplés longitudinalement.

9. Portemine (10) selon la revendication 8, dans lequel au moins un couplage longitudinal est un encliquetage longitudinal.

10. Procédé d'assemblage d'un portemine (10) comprenant les étapes de :
- fournir un fût (12) s'étendant selon une direction longitudinale (L), un mécanisme d'avance de mine (24), un réservoir à mines (26), un mécanisme d'avance de gomme (22) à came hélicoïdale et un bouton latéral (18), le mécanisme d'avance de gomme comportant un cylindre de guidage bloqué en rotation autour de la direction longitudinale par rapport au réservoir à mines ;
- bloquer le bouton latéral (18) en rotation autour de la direction longitudinale (L) par rapport au fût (12) ;
- insérer le mécanisme d'avance de mine (24) dans le fût (12) et bloquer en rotation autour de la direction longitudinale (L) le mécanisme d'avance de mine (24) par rapport au bouton latéral (18) ;
- assembler le mécanisme d'avance de gomme (22) et le réservoir à mines (26) et bloquer en rotation autour de la direction longitudinale (L) le mécanisme d'avance de gomme (22) par rapport au réservoir à mines (26) ;
insérer le réservoir à mines (26) et le mécanisme d'avance de gomme (22) dans le fût (12) et bloquer en rotation autour de la direction longitudinale (L) le réservoir à mines (26) par rapport au mécanisme d'avance de mine (24)
dans lequel le bouton latéral (18) comporte une partie d'actionnement (46) et une bague annulaire (48), reliées entre elles par une tige (50) présentant un axe (A), dans lequel le fût (12) comporte une fenêtre (114) s'étendant dans la direction longitudinale (L) et dans lequel on insère la bague annulaire (48) du bouton latéral (18) dans la fenêtre du fût (12) et on tourne le bouton latéral (18) de 90° autour de l'axe (A) de la tige (50), le bouton latéral (18) étant bloqué en rotation autour de la direction longitudinale (L) par coopération de la tige (50) et de la fenêtre (114) et dans lequel au moins un blocage en rotation autour de la direction longitudinale (L) comprend un système de blocage en rotation comportant une pluralité de nervures (60, 72, 76, 84, 90), chaque nervure comportant une extrémité longitudinale biseautée (60A, 72A, 76A, 84A, 90A).

11. Procédé selon la revendication 10, dans lequel on couple longitudinalement le mécanisme d'avance de mine (24), le réservoir à mines (26) et le mécanisme d'avance de gomme (22).

## Patentansprüche

1. Druckbleistift (10) umfassend einen Schaft (12), der sich in einer Längsrichtung (L) erstreckt, einen Minenvorschubmechanismus (24), einen Minenvorratsbehälter (26), einen seitlichen Knopf (18) und einen Radiergummivorschubmechanismus (22) mit Spiralnocke, wobei der Minenvorschubmechanismus (24), der Minenvorratsbehälter (26), der Radiergummivorschubmechanismus (22) und der seitliche Knopf (18) mindestens teilweise in dem Schaft (12) aufgenommen sind, der Minenvorschubmechanismus (24), der Minenvorratsbehälter (26) und der Radiergummivorschubmechanismus (22) gegen Rotation um die Längsrichtung (L) relativ zueinander und in Bezug auf den seitlichen Knopf (18) blockiert sind, während der seitliche Knopf (18) gegen Rotation um die Längsrichtung (L) in Bezug auf den Schaft (12) blockiert ist, der Radiergummivorschubmechanismus einen Führungszylinder aufweist, der gegen Rotation um die Längsachse in Bezug auf den Minenvorratsbehälter blockiert ist, der Schaft (12) ein Fenster (114) aufweist, das sich in der Längsrichtung (L) erstreckt, und der seitliche Knopf (18) einen Betätigungsteil (46) und einen kreisförmigen Ring (48) aufweist, die durch einen Stiel (50) miteinander verbunden sind, wobei der seitliche Knopf (18) durch Zusammenwirken des Stiels (50) und des Fensters (114) gegen Rotation um die Längsrichtung (L) blockiert ist und mindestens eine Blockierung gegen Rotation um die Längsrichtung (L) umfassend ein System zum Blockieren gegen Rotation, das eine Vielzahl von Rippen (60, 72, 76, 84, 90) aufweist, wobei jede Rippe ein abgeschrägtes Längsende (60A, 72A, 76A, 84A, 90A) aufweist.

2. Druckbleistift (10) nach Anspruch 1, wobei der Minenvorschubmechanismus (24) gegen Rotation um die Längsrichtung (L) in Bezug auf den Minenvorratsbehälter (26) blockiert ist und der Minenvorratsbehälter (26) gegen Rotation um die Längsrichtung (L) in Bezug auf den Radiergummivorschubmechanismus (22) blockiert ist.

3. Druckbleistift (10) nach Anspruch 1 oder 2, wobei der Minenvorschubmechanismus (24) gegen Rotation um die Längsrichtung (L) in Bezug auf den seitlichen Knopf (18) blockiert ist.

4. Druckbleistift (10) nach einem der Ansprüche 1 bis 3, wobei der kreisförmige Ring (48) eine im Wesentlichen kugelförmige Außenoberfläche (52) aufweist.

5. Druckbleistift (10) nach einem der Ansprüche 1 bis 4, wobei der seitliche Knopf (18) einen kreisförmigen Ring (48) aufweist, der in dem Schaft (12) angeordnet ist, und wobei der Minenvorschubmechanismus (24) einen Klemmhalter (36) aufweist, wobei der Klemmhalter (36) gegen Rotation um die Längsrichtung (L) in Bezug auf den kreisförmigen Ring (48) blockiert ist.

6. Druckbleistift (10) nach einem der Ansprüche 1 bis 5, wobei der Minenvorschubmechanismus (24) einen Klemmhalter (36) aufweist, wobei der Minenvorratsbehälter (26) gegen Rotation um die Längsrichtung (L) in Bezug auf die Klemmzange (36) blockiert ist.

7. Druckbleistift (10) nach einem der Ansprüche 1 bis 6, wobei der Radiergummivorschubmechanismus (22) einen Führungszylinder (38) aufweist, der gegen Rotation um die Längsrichtung (L) in Bezug auf den Minenvorratsbehälter (26) blockiert ist.

8. Druckbleistift (10) nach einem der Ansprüche 1 bis 7, wobei der Minenvorschubmechanismus (24), der Minenvorratsbehälter (26) und der Radiergummivorschubmechanismus (22) in Längsrichtung gekoppelt sind.

9. Druckbleistift (10) nach Anspruch 8, wobei mindestens eine Längskupplung eine Längsraste ist.

10. Verfahren zum Zusammensetzen eines Druckbleistifts (10), umfassend die Schritte:
- Bereitstellen eines Schafts (12), der sich in einer Längsrichtung (L) erstreckt, eines Minenvorschubmechanismus (24), eines Minenvorratsbehälters (26), eines Radiergummivorschubmechanismus (22) mit Spiralnocke und eines seitlichen Knopfes (18), wobei der Radiergummivorschubmechanismus einen Führungszylinder aufweist, der gegen Rotation um die Längsrichtung in Bezug auf den Minenvorratsbehälter blockiert ist;
- Blockieren des seitlichen Knopfs (18) gegen Rotation um die Längsrichtung (L) in Bezug auf den Schaft (12),
- Einführen des Minenvorschubmechanismus (24) in den Schaft (12) und Blockieren des Minenvorschubmechanismus (24) gegen Rotation um die Längsrichtung (L) in Bezug auf den seitlichen Knopf (18),
- Zusammensetzen des Radiergummivorschubmechanismus (22) und des Minenvorratsbehälters (26) und Blockieren des Radiergummivorschubmechanismus (22) gegen Rotation um die Längsrichtung (L) in Bezug auf den Minenvorratsbehälter (26),
Einführen des Minenvorratsbehälters (26) und des Radiergummivorschubmechanismus (22) in den Schaft (12) und Blockieren des Minenvorratsbehälters (26) gegen Rotation um die Längsrichtung (L) in Bezug auf den Minenvorschubmechanismus (24),
wobei der seitliche Knopf (18) einen Betätigungsteil (46) und einen kreisförmigen Ring (48) aufweist, die durch einen Stiel (50), der eine Achse (A) vorweist, miteinander verbunden sind, wobei der Schaft (12) ein Fenster (114) aufweist, das sich in der Längsrichtung (L) erstreckt, und wobei man den kreisförmigen Ring (48) des seitlichen Knopfs (18) in das Fenster des Schafts (12) einführt und den seitlichen Knopf (18) um 90° um die Achse (A) des Stiels (50) dreht, wobei der seitliche Knopf (18) durch Zusammenwirken des Stiels (50) und des Fensters (114) gegen Rotation um die Längsrichtung (L) blockiert ist und wobei mindestens eine Blockierung gegen Rotation um die Längsrichtung (L) ein System zum Blockieren gegen Rotation umfasst, das eine Vielzahl von Rippen (60, 72, 76, 84, 90) aufweist, wobei jede Rippe ein abgeschrägtes Längsende (60A, 72A, 76A, 84A, 90A) aufweist.

11. Verfahren nach Anspruch 10, wobei der Minenvorschubmechanismus (24), der Minenvorratsbehälter (26) und der Radiergummivorschubmechanismus (22) in Längsrichtung gekoppelt werden.

## Claims

1. Mechanical pencil (10) comprising a shaft (12) extending in a longitudinal direction (L), a lead-advancing mechanism (24), a lead container (26), a lateral button (18), and an eraser-advancing mechanism (22) with helical-cam, the lead-advancing mechanism (24), the lead container (26), the eraser-advancing mechanism (22) and the lateral button (18) being at least partially accommodated in the shaft (12), the lead-advancing mechanism (24), the lead container (26), and the eraser-advancing mechanism (22) being locked against rotation about the longitudinal direction (L) relative to each other and relative to the lateral button (18), while the lateral button (18) is locked against rotation about the longitudinal direction (L) relative to the shaft (12), the eraser-advancing mechanism including a guide cylinder locked against rotation about the longitudinal direction relative to the lead container, the shaft (12) including a slot (114) extending along the longitudinal direction (L), and the lateral button (18) including an actuating part (46) and an annular ring (48) which are interconnected by a rod (50), the lateral button (18) being locked against rotation about the longitudinal direction (L) by means of engagement of the rod (50) and the slot (114), and at least one locking against rotation about the longitudinal direction (L) comprising a system for locking against rotation including a plurality of ribs (60, 72, 76, 84, 90), each rib including a beveled longitudinal end (60A, 72A, 76A, 84A, 90A).

2. Mechanical pencil (10) according to claim 1, wherein the lead-advancing mechanism (24) is locked against rotation about the longitudinal direction (L) relative to the lead container (26) and the lead container (26) is locked against rotation about the longitudinal direction (L) relative to the eraser-advancing mechanism (22).

3. Mechanical pencil (10) according to claim 1 or 2, wherein the lead-advancing mechanism (24) is locked against rotation about the longitudinal direction (L) relative to the lateral button (18).

4. Mechanical pencil (10) according to any of claims 1 to 3, wherein the annular ring (48) includes a substantially spherical outer surface (52).

5. Mechanical pencil (10) according to any of claims 1 to 4, wherein the lateral button (18) includes an annular ring (48) disposed in the shaft (12) and wherein the lead-advancing mechanism (24) includes a clamp support (36), the clamp support (36) being locked against rotation about the longitudinal direction (L) relative to the annular ring (48).

6. Mechanical pencil (10) according to any of claims 1 to 5, wherein the lead-advancing mechanism (24) includes a clamp support (36), the lead container (26) being locked against rotation about the longitudinal direction (L) relative to the clamp support (36).

7. Mechanical pencil (10) according to any of claims 1 to 6, wherein the eraser-advancing mechanism (22) includes a guide cylinder (38) locked against rotation about the longitudinal direction (L) relative to the lead container (26).

8. Mechanical pencil (10) according to any of claims 1 to 7, wherein the lead-advancing mechanism (24), the lead container (26), and the eraser-advancing mechanism (22) are longitudinally coupled.

9. Mechanical pencil (10) according to claim 8, wherein at least one longitudinal coupling is a longitudinal snap-fit.

10. Method for assembling a mechanical pencil (10), comprising the steps of:
- providing a shaft (12) extending in a longitudinal direction (L), a lead-advancing mechanism (24), a lead container (26), an eraser-advancing helical-cam mechanism (22), and a lateral button (18), the eraser-advancing mechanism including a guide cylinder locked against rotation about the longitudinal direction relative to the lead container;
- locking the lateral button (18) against rotation about the longitudinal direction (L) relative to the shaft (12);
- inserting the lead-advancing mechanism (24) into the shaft (12) and locking the lead-advancing mechanism (24) against rotation about the longitudinal direction (L) relative to the lateral button (18);
- assembling the eraser-advancing mechanism (22) and the lead container (26) and locking the eraser-advancing mechanism (22) against rotation about the longitudinal direction (L) relative to the lead container (26);
inserting the lead container (26) and the eraser-advancing mechanism (22) into the shaft (12) and locking the lead container (26) against rotation about the longitudinal direction (L) relative to the lead-advancing mechanism (24)
wherein the lateral button (18) includes an actuating part (46) and an annular ring (48) which are interconnected by a rod (50) having an axis (A), wherein the shaft (12) comprises a slot (114) extending in the longitudinal direction (L), and wherein the annular ring (48) of the lateral button (18) is inserted into the slot of the shaft (12) and the lateral button (18) is turned about the axis (A) of the rod (50) by 90°, the lateral button (18) being locked against rotation about the longitudinal direction (L) by means of engagement of the rod (50) and the slot (114), and wherein at least one locking in rotation about the longitudinal direction (L) comprises a system for locking against rotation comprising a plurality of ribs (60, 72, 76, 84, 90), each rib having a beveled longitudinal end (60A, 72A, 76A, 84A, 90A).

11. Method according to claim 10, wherein the lead-advancing mechanism (24), the lead container (26), and the eraser-advancing mechanism (22) are longitudinally coupled.
